# EUROPÄISCHE PATENTSCHRIFT

(11) **EP 1 365 873 B1**
(45) Veröffentlichungstag und Bekanntmachung des Hinweises auf die Patenterteilung: **14.07.2004**
(21) Anmeldenummer: 02719905.8
(22) Anmeldetag: 23.02.2002
(51) Int. Cl.: B22D 11/053, B22D 11/16, B22D 11/22

(54) **VERFAHREN ZUM ERMITTELN VON KENNDATEN EINES OSZILLATIONSSYSTEMS EINER OSZILLIERENDEN STRANGGIESSKOKILLE**
METHOD FOR DETERMINING THE CHARACTERISTICS OF AN OSCILLATION SYSTEM IN AN OSCILLATING CONTINUOUS CASTING MOULD
PROCEDE POUR DETERMINER LES CARACTERISTIQUES D'UN SYSTEME D'OSCILLATION D'UNE COQUILLE OSCILLANTE POUR COULEE CONTINUE

(30) Priorität: 02.03.2001 DE 10110081
(43) Veröffentlichungstag der Anmeldung: 03.12.2003
(73) Patentinhaber: SMS Demag Aktiengesellschaft, 40237 Düsseldorf (DE); Salzgitter AG, 31226 Peine (DE)
(72) Erfinder: MÜLLER, Peter, 38239 Salzgitter (DE); VON WYL, Horst, 47169 Duisburg (DE); FEST, Thomas, 47228 Duisburg (DE); WEISSBUCH, Frank, 46539 Dinslaken (DE); SCHWARZ, Michael, 46147 Oberhausen (DE)
(74) Vertreter: Valentin, Ekkehard, Dipl.-Ing.
(86) Internationale Anmeldenummer: PCT/EP2002/001926
(87) Internationale Veröffentlichungsnummer: WO 2002/070172

(56) Entgegenhaltungen:
- EP-A- 0 992 302
- WO-A-96/33035
- US-A- 3 893 502
- US-A- 4 532 975
- US-A- 4 615 375

## Beschreibung

Die Erfindung betrifft ein Verfahren zum Ermitteln von Kenndaten eines Oszillationssystems einer oszillierenden Stranggießkokille, die mittels eines Hubantriebs über einen Hubweg x verfahrbar ist, wobei der Hubweg x der oszillierenden Kokille und die Antriebskraft F_{A} für die Kokillenhubbewegung erfaßt werden.

Bei der Stranggießproduktion, insbesondere bei dem unter dem Begriff CSP (Compact Strip Production) bekannten Gießverfahren zur Herstellung dünner Brammen, erfolgt die Schmelzstrahleinleitung in bekannter Weise aus einer Gießpfanne über ein Schattenrohr, einen Verteiler und ein Tauchrohr in die Kokille. Für vergleichsweise hohe Gießgeschwindigkeiten werden zur Erzeugung eines Schmierfilmes zwischen den Kokillenwandungen und dem in Erstarrung begriffenen Strang spezielle Gießpulver verwendet. Hierdurch sowie durch den Einsatz eines Oszillationssystems - auch in Verbindung mit einer optimalen Kokillengeometrie - lassen sich optimale Bandoberflächen erzielen.

Die Kokillenoszillation ist also ein wesentlicher Bestandteil des Stranggießverfahrens von Metallen. Sie ermöglicht die erforderliche Schmierwirkung des Schmiermittels und verringert damit den Reibungskoeffizienten bzw. die zwischen der Strangschale und den Kokillenwänden auftretende Reibungskraft und somit ein Ankleben der Strangschale an den Kokillenwänden. Ungenügende Reibungsverhältnisse vermindern die Qualität des Strangproduktes, was sich insbesondere in Längsrissen und unregelmäßigen und tiefen Hubmarken bemerkbar macht.

Eine unmittelbare Messung der Reibungskraft ist wegen der Unzugänglichkeit des Entstehungsortes dieser Kraft bisher nicht bekannt. Aus diesem Grunde wird die Reibungskraft berechnet. Grundlage für die allermeisten bekannten Verfahren zur Ermittlung der Reibungskräfte ist die Messung der Antriebskraft der Oszillationseinrichtung und die Tatsache, daß diese Antriebskraft bzw. Erregerkraft des Schwingungssystems gemäß der grundlegenden Differenzialgleichung eines linearen Schwingers in drei Grundkomponenten zerlegt werden kann nach:
F_{E}(t) = m a(t) + d v(t) + c s(t) bzw.
F_{E}(t) = m ds²/dt² + d ds/dt + cs
mit:
- m:: oszillierende Masse
- a(t): Beschleunigung des Systems zur Zeit t
- dv(t): der gesuchte, geschwindigkeitsabhängige Reibungskraftanteil
- c: Federkonstante
- s(t): die Position des Systems zur Zeit t
- F_{E}(t): die Erregerkraft oder Antriebskraft des Systems zur Zeit t.

Im allgemeinen wird nun davon ausgegangen, daß diese Gleichung nach der Reibungskraft bzw. dem Reibungskraftanteil dv(t) aufgelöst wird, indem die Erregerkraft bzw. Antriebskraft zum Betrachtungszeitpunkt gemessen wird. Von dieser Antriebs- bzw. Erregerkraft wird das Produkt aus Masse und aktueller Beschleunigung und - falls nicht vernachlässigt - das Produkt aus Federkonstante und Hubposition abgezogen. Voraussetzung für eine solche Berechnung ist also, daß die Parameter m, a(t), c und s(t) bekannt sind oder vernachlässigt werden können. Die Beschleunigung wird zusätzlich gemessen oder aus der Hubposition abgeleitet. Bei dieser Methode ist von Nachteil, daß die Masse und die Federkraft als konstant vorausgesetzt werden. Insbesondere bei kleinen Gießformen mit im Verhältnis geringen oszillierenden Massen können nämlich Zusatzgewichte, wie veränderliche An- und Einbauten, Bedienpersonal auf der mitschwingenden Abdeckung, unterschiedliche Einstellungen von Eigengewichtskompensationen, Verschleiß, Ermüdung etc. das Auswerteergebnis signifikant beeinflussen.

Zudem gehen diese Rechnungen auf Grundlage des mathematischen Modells von einer idealen Sinusschwingung des linearen Einmassenschwingers aus, wovon reale Kokillenoszillationen mehr oder weniger stark abweichen. Bei realen Kokillenoszillationen wird beispielsweise beobachtet, daß diese in verschiedene typische Schwingungsmoden, sogenannte Eigenformen, fallen. Diese können isoliert oder kombiniert auftreten und überlagern die Grundform in nur schwer vorhersehbarer Weise. Erschwerend für eine numerische bzw. rechnerische Ermittlung der Reibungskraft kommt hinzu, daß die Reibungskraft selbst Einfluß auf die Frenquenzlage dieser Eigenschwingung nimmt, indem sie dämpfend wirkt.

Eine mathematische Berechnung auf Grundlage eines Schwingungssystems liegt beispielsweise dem Verfahren zur Ermittlung der Reibungskraft nach der WO 96/33035 zugrunde. Es wird für die Rekonstruktion der Reibungskraft vorgeschlagen, die Kokillenhubbewegung und die Antriebskraft für die Kokillenbewegung kontinuierlich zu messen und die Meßergebnisse in einer speziellen Rechenschaltung zu verarbeiten, um die Reibungskraft als absolute Größe zu berechnen.

In der JP 610 52 972 wird zur Vorhersage des Durchbruchs eines Stranges in einer Kokille vorgeschlagen, den Amplitudenwert der Oszillationsbewegung zu messen. Es wird ein hemmender Einfluß der Reibungskraft auf den Kokillenhub unterstellt.

Die EP 0 992 302 A1 beschreibt neben einem Verfahren auch eine Vorrichtung zur kontinuierlichen Kontrolle der Grundeinstellung und Oszillationsparameter einer Stranggießkokille. Hierbei ist die Kokille in einem Hubtisch angeordnet und wird von vier Hydraulikzylindern in Schwingungen angetrieben. Die an den Hydraulikzylindern tatsächlich wirkenden Oszillationskräfte werden meßtechnisch erfaßt, d.h. es werden hier alle Kraftkomponenten (einschließlich der Reibkräfte) berücksichtigt.

Der Erfindung liegt nunmehr die Aufgabe zugrunde, ein Verfahren bereitzustellen, nach dem. Kenndaten des Oszillationssystems, insbesondere die tatsächliche Reibungskraft, mit hoher

Genauigkeit ermittelt werden können und zur Verwendung für die Maschinenund Prozeßsteuerung bzw. -optimierung zur Verfügung stehen.

Diese Aufgabe wird verfahrensgemäß dadurch gelöst, daß eine Hysterese-Kurve des Hubweges als Funktion der Antriebskraft - oder eine Hysterese-Kurve der Antriebskraft als Funktion des Hubweges - über einen Hubzyklus ermittelt wird und daß mittels dieser Hysterese-Kurve aktuelle Kenndaten über das Oszillationssystem ermittelt werden. Es können hierbei jeweils eine Hysterese-Kurve über einen Hubzyklus oder die Kurven über mehrere Hubzyklen ermittelt werden. Die Werte der Antriebskraft und des Hubweges im Sinne der jeweiligen Hubposition werden hierbei synchron meßtechnisch erfaßt.

Vorzugsweise werden als Kenndaten die Verlustarbeit W_{R} durch die Fläche der Hysterese-Kurve ermittelt. Aus dieser Verlustarbeit W_{R} bzw. der ermittelten Fläche, die von der Hysterese-Kurve eingeschlossen wird, kann die tatsächliche Reibungskraft F_{R} zwischen den Kokillenwänden und der Strangschale ermittelt werden. Hierzu wird vorgeschlagen, einen Reibungskraftwert F_{Ry} aus dem Verhältnis der Verlustarbeit W_{R} und dem Hubamplitudenwert yₓ als maximalen Hubweg zu ermitteln.

Die Erfindung macht sich hierbei die Erscheinung zunutze, daß die beschleunigungsproportionale Massen- oder Trägheitskraft als auch die wegproportionale Federkraft des Schwingungs - bzw. Oszillationssystems einen reversiblen Prozeß beschreiben und sich während jedes einzelnen abgeschlossenen Hubzyklusses vollständig ausgleichen. Dies ist bei der Reibung nicht der Fall. Es handelt sich hier um einen irreversiblen Prozeß, bei dem die mechanische Energie unwiederbringlich in Wärme umgewandelt wird. Dieser Verlust an Energie kann mit Hilfe der Hysterese-Kurve sichtbar gemacht werden. Hierbei entspricht die von der Hysterese-Kurve umschlossene Fläche in dem Koordinatensystem Antriebskraft-Hubweg bzw. Hubweg-Antriebskraft der Verlustarbeit W_{R} des Prozesses, die als Maß für die Reibungskraft F_{R} herangezogen wird.

Das Prinzip der Verwendung der Hysterese-Kurve als Basis zur Ermittlung von Kenndaten in einem Oszillationssystem, insbesondere der Reibungskraft, ermöglicht damit die Bestimmung der tatsächlichen Reibungskraft. Selbst wenn die Hysterese-Kurve eines irreversiblen Prozesses mit den Bahnkurven reversibler Vorgänge überlagert wird, ist der verlustbehaftete Anteil doch durch die umschlossene Fläche der Hysterese-Kurve eindeutig bestimmbar. Die daraus gewonnene Kenntnis der tatsächlichen Reibungskraft läßt Fehler im Gießprozeß frühzeitig erkennen und erhöht somit die Betriebssicherheit.

Durch Berechnung eines Reibungskraftwertes F_{Ry} mit Hilfe des Verhältnisses von Verlustarbeit W_{R} und Hubamplitudenwert yₓ wird der Reibungskraftwert völlig unabhängig von veränderlichen Randbedingungen und kann ohne irgendwelche zusätzlichen mathematischen Annahmen bestimmt werden. Weder Oberschwingungen des Oszillationssystems noch stochastische Störungen aus der Umgebung beeinflussen das Auswerteergebnis.

Nach einer bevorzugten Verfahrensvariante wird der Hubamplitudenwert yₓ zu einem Hubamplitudenmittelwert $\overline{{\text{y}}_{\text{x}}}$ gemittelt und zwar vorzugsweise durch eine gleitende Mittelwertbildung innerhalb einer Hubamplitude. Ebenso sollen die ermittelten Reibungskraftwerte F_{Ry} einer gleitenden Glättung - über mehrere Hubzyklen - unterworfen werden. Auf diese Weise werden Fehler aufgrund elektrischer Störungen, die die Kleinst- und Größtwerte verfälschen könnten, eliminiert.

Neben der Verlustarbeit als von der Hysterese-Kurve eingeschlossenen Fläche bzw. der Reibungskraft können des weiteren Kenndaten aus dem individuellen Kurvenverlauf der Hysterese-Kurve ermittelt werden. Vorzugsweise werden auf Basis des individuellen Kurvenverlaufes Informationen über den Verschleißzustand des Oszillationssystems gewonnen. Es bietet sich hier insbesondere eine vergleichende Methode von visualisierten Hysterese-Kurven an, wobei sich Hysterese-Kurven eines spielfreien und eines infolge Verschleißes spielbehafteten Antriebsstranges signifikant unterscheiden. Quantitative Unterschiede können mit Hilfe einer Bilderkennungsmethode ermittelt werden.

Darüber hinaus können Kenndaten aus der - vorzugsweise mittleren - Steigung bzw. Neigung der Hysterese-Kurve ermittelt werden; insbesondere werden hiermit Informationen über die Kokillenaufhängung gewonnen. Grund hierfür ist, daß in die mittlere Neigung der Hysterese-Kurve die Verschiebung der Anteile von überlagerten Kraftkomponenten aus Beschleunigungs- und Federkräften eingeht. So läßt sich beispielsweise der Bruch einzelner oder mehrerer Anlenkungen des Oszillationssystems in einer proportionalen Verdrehung der Hysterese-Steigung erkennen. Ebenso wie ein Vergleich der individuellen Kurvenverläufe durchgeführt werden kann, führt auch der Vergleich der Neigungen mehrerer aufeinanderfolgender Hysterese-Kurven zu qualitativen Aussagen über das Oszillationssystem.

Verfahrensgemäß müssen die Antriebskraft und der Hubweg bzw. die Oszillationsposition des Hubantriebs erfaßt werden und zwar vorzugsweise meßtechnisch. Diese Messung soll mit Meßfrequenzen fₘₑₛₛ des 2- 100-fachen der Oszillationsfrequenz f erfolgen. Längstens wird demnach eine Messung jeweils nach einem halben Hubzyklus der zu beurteilenden Oszillation gefordert. In der Praxis haben sich insbesondere Abtastfrequenzen vom 10-100-fachen der Oszillationsfrequenz bewährt.

Als bevorzugte Verfahrensausführung wird weiterhin vorgeschlagen, daß zur Bestimmung der Leerlaufverluste des Oszillationssystems eine Leerlaufmessung durchgeführt wird. Grund hierfür ist, daß in die Ermittlung der Reibungsverluste sowohl die Reibungsverluste zwischen Kokille und Strang als auch die mechanischen Reibungsverluste in Aufhängung und Antriebsstrang eingehen. Es wird daher eine Leerlaufmessung durchgeführt, um die mechanischen Reibungsverluste vorab zu bestimmen und später von dem ermittelten Gesamtwert zur Ermittlung eines Effektiv-Wertes der Reibungskraft zu subtrahieren. Hierbei ist eine Berechnung durch Einzelwert-Differenzen, Mittelwert-Differenzen oder Differenz-Hysterese-Kurven möglich. Es empfiehlt sich, verschiedene Leerlaufmessungen des Oszillationssystems mit unterschiedlichen Oszillationsparametem vor Gießbeginn und/oder während einer Gießpause durchzuführen. Die ermittelten Werte können darüber hinaus statistisch aufbereitet werden.

Nach einer Weiterbildung des Verfahrens werden die ermittelten Kenndaten und/oder die Hysterese-Kurven visualisiert und registriert, und es werden Steuerdaten zur entsprechenden Änderung der aktuellen Oszillationsparameter, wie Negativer Strip, Heilzeit, d.h. die Zeit, in der das Schmiermittel in den Spalt zwischen Strangschale und Kokillenwand eindringt, Hubamplitude und Hubfrequenz sowie die Schwingungstorm, als auch zur Änderung der aktuellen Gießparameter, wie Kühlparameter und Gießpulvereinsatz, zum Erreichen von Soll-Bedingungen ermittelt.

Eine enstprechende Stranggießeinrichtung umfaßt eine Rechnereinheit zur Ermittlung einer Hysterese-Kurve aus dem Hubweg als Funktion der Antriebkraft über einen Hubzyklus sowie zur Ermittlung von aktuellen Kenndaten über das Oszillationssystem auf Basis dieser Hysterese-Kurve.

Diese Stranggießelnrichtung umfaßt nach einer bevorzugten Ausführungsform des weiteren Signalleitungen, die Einrichtungen zum meßtechnischen Erfassen der Antriebskraft F_{A} sowie des Hubweges x mit der Rechnereinheit verbinden, wobei die Rechnereinheit aus den ermittelten Kenndaten entsprechende Steuersignale errechnet, sowie Kommandoieitungen zwischen der Rechnereinheit und Steuereinrichtungen zur Steuerung des Oszillationssystems und/oder der Gießparameter in Abhängigkeit der ermittelten Kenndaten und errechneten Steuerdaten.

Bei einem Oszillationssystem, das mit einem hydraulischen Antriebsaggregat versehen ist, wird die jeweilige Antriebskraft vorzugsweise aus den gemessenen Kammerdrücken der jeweiligen Hydraulikzylinder des Antriebsstrangs ermittelt. Die Einrichtung zum Ermitteln des Hubweges umfaßt Positionsmesser zum Messen der aktuellen Position des jeweiligen Zylinderkolbens einer Zylindereinheit des hydraulischen Antriebsaggregats. Es werden Hysterese-Kurven jeweils für die separaten Zylindereinheiten gebildet oder ggf. über mehrere Zylindereinheiten gemittelt. Bei mechanischen Hebelantrieben können die Antriebskräfte durch Dehnmeßstreifen oder Kraftmeßdosen an den Pleueln ermittelt werden, die Hubwege werden aus den Drehwinkeln zurückgerechnet.

Vorzugsweise soll das vorgeschlagene Verfahren bei Resonanzkokillen, d.h. in Federpaketen gelagerten Kokillen, Verwendung finden.

Weitere Einzelheiten und Vorteile der Erfindung ergeben sich aus der nachfolgenden Beschreibung der Figuren. Dabei sind neben den oben aufgeführten Kombinationen von Merkmalen auch Merkmale alleine oder in anderen Kombinationen erfindungswesentlich. Es zeigen:
- Fig. 1: eine schematische Darstellung einer oszillierenden Kokille mit den angreifenden Kräften;
- Fig. 2: eine schematische Darstellung einer erfindungsgemäßen Stranggießeinrichtung zur Ermittlung der Reibungskraft;
- Fig. 3: zwei Hysterese-Kurven, dargestellt als Hub (mm) als Funktion der Antriebskraft (kN);

Figur 1 gibt schematisch einen Überblick über eine Kokille 1, hier mit zwei Wänden 1a,b dargestellt, mit darin erstarrendem Strang 2 sowie einen Überblick über die angreifenden Kräfte. Um ein Gießen mit hoher Oberflächenqualität zu ermöglichen, wird die Kokille 1 in eine schwingende bzw. oszillierende Bewegung (gemäß Pfeilrichtung) versetzt und hierzu mit einer Antriebskraft F_{A} beaufschlagt. Durch die oszillierende Bewegung der Kokille wirkt die Reibungskraft F_{R} in diesem schwingenden System zwischen Strangschale und Kokillenwänden 1a,b.

Eine Darstellung eines Oszillationssystems 3 sowie einer erfindungsgemäßen Stranggießeinrichtung zeigt Fig. 2. Das Oszillationssystem 3 umfaßt einen Hubtisch 4, welcher die Kokille 1 form- und kraftschlüssig aufnimmt. Dieser Hubtisch 4 ist frei schwingbar auf Hydraulikzylindem gelagert - es ist hier als Beispiel einer dieser Hydraulikzylinder als Zylindereinheit 5 dargestellt - und wird von einem Federsystem 6 in einer senkrechten Schwingungsrichtung geführt. Jede Zylindereinheit 5 weist einen zwischen einer oberen Druckkammer 7 mit einem Druck pₒ und einer unteren Druckkammer 8 mit einem Druck pᵤ beweglich angeordneten Arbeitskolben 9 auf, dessen obere und untere Arbeitsfläche vom Arbeitsmedium der oberen oder unteren Druckkammer 7, 8 beaufschlagbar ist. Diese Drücke pₒ und pᵤ werden mittels entsprechender Meßgeräte 10, 11 gemessen und entsprechende Signale über Signalleitungen 12, 13 unmittelbar in eine zentrale Rechnereinheit 14 eingespeist, um dort die resultierende Antriebskraft F_{A} für den jeweiligen Zylinder zu berechnen.

Auf Basis der Bewegung des Arbeitskolbens 9 wird der Hubweg x mittels eines Positionsmessers 15 synchron zu den Drücken pₒ und pᵤ ermittelt. Die Meßwerte werden ebenfalls über eine entsprechende Signalleitung 16 in die zentrale Rechnereinheit 14 eingespeist. Diese Rechnereinheit 14 ermittelt mit Hilfe der Antriebskräfte F_{A} sowie der jeweiligen Hubposition x eine Hysterese-Kurve über einen Hubzyklus und zwar für jeden Hydraulikzylinder. Mit Hilfe der aus der jeweiligen Hysterese-Kurve oder aus dem Vergleich mehrerer zeitlich folgender Hysterese-Kurven ermittelten Kenndaten, insbesondere die Reibungskraft, wobei sowohl die Hysterese-Kurven als auch die Kenndaten über einen Monitor visualisiert werden, werden Steuersignale berechnet, die über Kommandoleitungen 17 zur Steuerung von Steuereinrichtungen für das Oszillationssystem 3 oder zur Einstellung der Gießparameter an die entsprechenden Steuereinrichtungen übermittelt werden. Hier ist beispielhaft die Steuereinrichtung 18 zur Einstellung der Gießgeschwindigkeit v dargestellt. Die Gießgeschwindigkeit sollte bei Bruchgefahr reduziert werden, damit die Strangschale wieder dikker und stabiler wird. Auch kann die Kenntnis der Reibungskraft zur Prozeßsteuerung und Prozeßüberwachung im Hinblick auf eine automatisierte Gießpulverzufuhr bzw. Schmiermittelzugabe oder im Hinblick auf eine Konizitätsanpassung der Seitenwände bei Verstellkokillen verwendet werden, indem die Zufuhr von Gießpulver bei einem Anstieg der Reibung und die Konizität der Seitenwände bei anormalen Reibungsverhältnissen nachgestellt wird. Die hier gezeigte Stranggießeinrichtung ist nur ein Beispiel zur Ermittlung der Antriebskraft der oszillierenden Bewegung von Stranggießkokillen. Ebenso sind natürlich auch Messungen mittels Dehnmeßstreifen, Kraftmeßdosen bei mechanischen Antrieben und die Messung von Motorströmen bei elektrischen Antrieben denkbar.

Fig. 3 zeigt die ermittelten Hysterese-Kurven H₁, H₂ zweier Hubzylinder, indem der jeweilige gemessene Hubweg in mm über die jeweilige, synchron gemessene, Antriebskraft F_{A} aufgetragen ist. Die von der jeweiligen Hysterese-Kurve eingeschlossene Fläche entspricht der Verlustarbeit W_{R} aufgrund von Reibungsverlusten. Hieraus läßt sich bezogen auf einen Hubwert die Reibungskraft ermitteln. In dem konkreten Beispiel wird die Kokille ungefähr zwischen +2,5mm und -2,5mm bewegt. Die Periodendauer bzw. ein Hubzyklus beträgt 0,466 Sekunden bzw. reziprok eine Frequenz von 2,146 Hz. Die Steigung der linken Hysterese-Kurve beträgt 3,84 kN/mm, die der rechten Hysterese-Kurve 3,27 kN/mm. Die Hysterese beträgt bei der linken Hysterese-Kurve 5,70 kN, bei der rechten Hysterese-Kurve 4,94 kN.

Sowohl aus der von den Hysterese-Kurven eingeschlossenen Fläche, aus dem speziellen Kurvenverlauf als auch aus der Steigung bzw. Neigung der einzelnen Kurven können Kenndaten, insbesondere zur Ermittlung der tatsächlichen Reibungskraft F_{R} ermittelt werden.

## Patentansprüche

1. Verfahren zum Ermitteln von Kenndaten eines Oszillationssystems einer oszillierenden Stranggießkokille, die mittels eines Hubantriebs über einen Hubweg x verfahrbar ist, wobei der Hubweg x der oszillierenden Kokille (1) und die Antriebskraft F_{A} für die Kokillenhubbewegung erfaßt werden,
**dadurch gekennzeichnet,**
**daß** eine Hysterese-Kurve (H₁, H₂) des Hubweges als Funktion der Antriebskraft über einen Hubzyklus ermittelt wird und
**daß** mittels dieser Hysterese-Kurve aktuelle Kenndaten über das Oszillationssystem ermittelt werden.

2. Verfahren nach Anspruch 1,
**dadurch gekennzeichnet,**
**daß** als Kenndaten die Verlustarbeit W_{R} durch die Fläche der Hysterese-Kurve ermittelt werden.

3. Verfahren nach Anspruch 2,
**dadurch gekennzeichnet,**
**daß** aus der ermittelten Fläche der Hysterese-Kurve die Reibungskraft F_{R} zwischen den Kokillenwänden (1a, b) und der Strangschale ermittelt wird.

4. Verfahren nach Anspruch 3,
**dadurch gekennzeichnet,**
**daß** ein Reibungskraftwert F_{Ry} aus dem Verhältnis der Verlustarbeit W_{R} und dem Hubamplitudenwert yₓ ermittelt wird.

5. Verfahren nach Anspruch 4,
**dadurch gekennzeichnet,**
**daß** der Hubamplitudenwert yₓ zu einem Hubamplitudenmittelwert $\overline{{\text{y}}_{\text{x}}}$ und der Reibungskraftwert F_{Ry} zu einem Reibungskraftmittelwert $\overline{{\text{F}}_{\text{Ry}}}$ gemittelt werden.

6. Verfahren nach einem der Ansprüche 1 bis 5,
**dadurch gekennzeichnet,**
**daß** Kenndaten aus dem individuellen Kurvenverlauf der Hysterese-Kurve ermittelt werden.

7. Verfahren nach Anspruch 6,
**dadurch gekennzeichnet,**
**daß** mit Hilfe der aus dem individuellen Kurvenverlauf der Hysterese-Kurve ermittelten Kenndaten Informationen über den Verschleißzustand des Oszillationssystems (3) gewonnen werden.

8. Verfahren nach einem der Ansprüche 1 bis 7,
**dadurch gekennzeichnet,**
**daß** Kenndaten aus der Steigung der Hysterese-Kurve ermittelt werden.

9. Verfahren nach Anspruch 8;
**dadurch gekennzeichnet,**
**daß** mit Hilfe der aus der Steigung der Hysterese-Kurve ermittelten Kenndaten Informationen über die Kokillenaufhängung gewonnen werden.

10. Verfahren nach einem der Ansprüche 6 bis 9,
**dadurch gekennzeichnet,**
**daß** ein Vergleich der individuellen Kurvenverläufe und/oder Steigung von mehreren Hysterese-Kurven durchgeführt wird.

11. Verfahren nach einem der Ansprüche 1 bis 10,
**dadurch gekennzeichnet,**
**daß** eine Messung der Antriebskraft F_{A} sowie des Hubweges x mit Meßfrequenzen fₘₑₛₛ des 2- 100-fachen, vorzugsweise des 10- bis 100-fachen, der Oszillationsfrequenz f erfolgt.

12. Verfahren nach einem der Ansprüche 1 bis 11,
**dadurch gekennzeichnet,**
**daß** zur Bestimmung der Leerlaufverluste des Oszillationssystems (3) eine Leerlaufmessung durchgeführt wird.

13. Verfahren nach Anspruch 12,
**dadurch gekennzeichnet,**
**daß** verschiedene Leerlaufmessungen des Oszillationssystems (3) während einer Gießpause mit unterschiedlichen Oszillationsparametem durchgeführt werden.

14. Verfahren nach einem der vorhergehenden Ansprüche,
**dadurch gekennzeichnet,**
**daß** die ermittelten Kenndaten und/oder die Hysterese-Kurven visualisiert und registriert werden und daß Steuerdaten zur entsprechenden Änderung der aktuellen Oszillationsparameter und der aktuellen Gießparameter zum Erreichen von Soll-Bedingungen ermittelt werden.

## Claims

1. A method for determining the characteristics of an oscillation system in an oscillating continuous casting mould that can be displaced by a stroke x with the aid of a lifting drive, wherein the stroke x of the oscillating mould (1) and the motive force F_{A} for the lifting motion of the mould are registered,
**characterized in that**
a hysteresis loop (H₁, H₂) is determined as a function of the motive force over one lifting cycle, and **in that** up-to-date characteristics of the oscillation system are determined by means of this hysteresis loop.

2. The method according to Claim 1,
**characterized in that**
the characteristics are determined in the form of the lost work of deformation W_{R}, namely by means of the surface of the hysteresis loop.

3. The method according to Claim 2,
**characterized in that**
the frictional force F_{R} between the mould walls (1a, b) and the billet shell is established from the determined surface of the hysteresis loop.

4. The method according to Claim 3,
**characterized in that**
a frictional force value F_{Ry} is determined from the ratio between the lost work of deformation W_{R} and the stroke amplitude value yₓ.

5. The method according to Claim 4,
**characterized in that**
the stroke amplitude value yₓ is averaged into an average stroke amplitude value $\overline{{\text{y}}_{\text{x}}}$ and the frictional force value F_{Ry} is averaged into an average frictional force value $\overline{{\text{F}}_{\text{Ry}}}$.

6. The method according to one of Claims 1-5,
**characterized in that**
characteristics are determined from the individual progression of the hysteresis loop.

7. The method according to Claim 6,
**characterized in that**
information on the wear status of the oscillation system (3) is obtained with the aid of the characteristics determined from the individual progression of the hysteresis loop.

8. The method according to one of Claims 1-7,
**characterized in that**
characteristics are determined from the slope of the hysteresis loop.

9. The method according to Claim 8,
**characterized in that**
information on the mould suspension is obtained with the aid of the characteristics determined from the slope of the hysteresis loop.

10. The method according to one of Claims 6-9,
**characterized in that**
a comparison between the individual progressions and/or slopes of several hysteresis loops is carried out.

11. The method according to one of Claims 1-10,
**characterized in that**
the measurements of the motive force F_{A} and of the stroke x are carried out with measuring frequencies fₘₑₛₛ that are 2-times to 100-times, preferably 10-times to 100-times, greater than the oscillation frequency f.

12. The method according to one of Claims 1-11,
**characterized in that**
a no-load measurement is carried out in order to determine the no-load losses of the oscillation system (3).

13. The method according to Claim 12,
**characterized in that**
different no-load measurements of the oscillation system (3) are carried out with different oscillation parameters during an intermission in the casting process.

14. The method according to one of the preceding claims,
**characterized in that**
the determined characteristics and/or the hysteresis loops are visualized and registered, and **in that** control data for correspondingly altering the up-to-date oscillation parameters and the up-to-date casting parameters are determined in order to achieve nominal conditions.

## Revendications

1. Procédé pour déterminer les caractéristiques d'un système d'oscillation d'une lingotière oscillante pour coulée continue, qui est déplaçable au moyen d'une propulsion de levage sur une course de levage x, la course de levage x de la lingotière oscillante (1) et la force de propulsion F_{A} pour le mouvement de levage de la lingotière étant enregistrées,
**caractérisé en ce**
**qu'**on détermine une courbe d'hystérésis (H₁, H₂) de la course de levage en tant que fonction de la force de propulsion sur un cycle de levage et
**qu'**au moyen de cette courbe d'hystérésis, on détermine les caractéristiques actuelles par le biais du système d'oscillation.

2. Procédé selon la revendication 1,
**caractérisé en ce**
**qu'**on détermine en tant que caractéristiques le travail de perte W_{R} au moyen de la surface de la courbe d'hystérésis.

3. Procédé selon la revendication 2,
**caractérisé en ce**
**qu'**on détermine, à partir de la surface déterminée de la courbe d'hystérésis, la force de frottement F_{R} entre les parois de la lingotière (1a, b) et la croûte solidifiée.

4. Procédé selon la revendication 3,
**caractérisé en ce**
**qu'**une valeur de force de frottement F_{Ry} est déterminée à partir du rapport entre le travail de perte W_{R} et la valeur d'amplitude de levage yₓ.

5. Procédé selon la revendication 4,
**caractérisé en ce que**
la valeur d'amplitude de levage yₓ par rapport à une valeur moyenne d'amplitude $\overline{{\text{y}}_{\text{x}}}$ de levage et la valeur de force de frottement F_{Ry} par rapport à une valeur moyenne de force de frottement $\overline{{\text{F}}_{\text{Ry}}}$ sont ramenées à une moyenne.

6. Procédé selon l'une quelconque des revendications 1 à 5,
**caractérisé en ce que**
les caractéristiques sont déterminées à partir de l'évolution de courbe individuelle de la courbe d'hystérésis.

7. Procédé selon la revendication 6,
**caractérisé en ce**
**qu'**on obtient, à l'aide des caractéristiques déterminées à partir de l'évolution de courbe individuelle de la courbe d'hystérésis, des informations sur l'état d'usure du système d'oscillation (3).

8. Procédé selon l'une quelconque des revendications 1 à 7,
**caractérisé en ce que**
les caractéristiques sont déterminées à partir de la pente de la courbe d'hystérésis.

9. Procédé selon la revendication 8,
**caractérisé en ce**
**qu'**on obtient, à l'aide des caractéristiques déterminées à partir de la pente de la courbe d'hystérésis, des informations sur la suspension de la lingotière.

10. Procédé selon l'une quelconque des revendications 6 à 9,
**caractérisé en ce**
**qu'**on réalise une comparaison des évolutions de courbes individuelles et/ou de la pente de plusieurs courbes d'hystérésis.

11. Procédé selon l'une quelconque des revendications 1 à 10,
**caractérisé en ce**
**qu'**on effectue une mesure de la force de propulsion F_{A} ainsi que de la course de levage x avec des fréquences de mesure fₘₑₛ de 2 à 100 fois, de préférence 10 à 100 fois, la fréquence d'oscillation.

12. Procédé selon l'une quelconque des revendications 1 à 11,
**caractérisé en ce que**,
pour définir les pertes en course à vide du système d'oscillation (3), on réalise une mesure en course à vide.

13. Procédé selon la revendication 12,
**caractérisé en ce**
**qu'**on réalise différentes mesures en course à vide du système d'oscillation (3) pendant une pause de coulée avec différents paramètres d'oscillation.

14. Procédé selon l'une quelconque des revendications précédentes,
**caractérisé en ce**
**qu'**on visualise et qu'on enregistre les caractéristiques déterminées et/ou les courbes d'hystérésis et qu'on détermine les données de commande pour la modification correspondante des paramètres d'oscillation actuels et des paramètres de coulée actuels afin d'atteindre les conditions théoriques.
